# FASCICULE DE BREVET EUROPEEN

(11) **EP 3 225 757 B1**
(45) Date de publication et mention de la délivrance du brevet: **08.01.2020**
(21) Numéro de dépôt: 17163108.8
(22) Date de dépôt: 27.03.2017
(51) Int. Cl.: E03F 5/04

(54) **ENSEMBLE DE VIDAGE À SORTIE HORIZONTALE POUR APPAREIL SANITAIRE**
BODENABLAUF MIT HORIZONTALEM ABLAUF FÜR SANITÄREINRICHTUNG
DRAINING ASSEMBLY WITH HORIZONTAL OUTLET FOR SANITARY APPLIANCE

(30) Priorité: 29.03.2016 FR 1670136
(43) Date de publication de la demande: 04.10.2017
(73) Titulaire: VALENTIN, 80210 Feuquieres en Vimeu (FR)
(72) Inventeur: VALENTIN, Jean-Bernard, 75006 Paris (FR); SINOQUET, Régis, 80220 Gamaches (FR)
(74) Mandataire: Loyer & Abello

(56) Documents cités:
- EP-A1- 2 363 543
- WO-A1-99/58776
- DE-U1- 29 501 040
- FR-A1- 2 771 431

## Description

La présente invention est relative à un ensemble de vidage à sortie horizontale pour appareil sanitaire, plus particulièrement à une bonde pour bac receveur de douche.

Il est connu différents ensembles de vidage pour appareils sanitaires tels que ceux décrits, par exemple, dans les documents FR-2771431-A, Fr-2791372-A, WO-2008009874-A, WO-2008135704-A et FR-3010099-A.

Le principal inconvénient le plus souvent rencontré avec les ensembles de vidage à sortie horizontale de l'art antérieur tels que ceux décrits dans les documents ci-dessus, est leur nettoyage. En effet, quand ils sont obstrués, il est très difficile de les nettoyer de façon satisfaisante.

Aussi un des buts de la présente invention est-il de fournir un ensemble de vidage à sortie horizontale pour appareil sanitaire, plus particulièrement une bonde pour bac receveur de douche qui permette un nettoyage le plus complet possible.

Un autre but de la l'invention est de fournir un tel ensemble qui est de mise en œuvre simple et satisfaisante.

Ces buts, ainsi que d'autres qui apparaîtront par la suite, sont atteints par un ensemble de vidage à sortie horizontale pour appareil sanitaire, plus particulièrement à une bonde pour bac receveur de douche, qui comprend :
- un corps comportant un fond circulaire et une paroi cylindrique munie d'un orifice de sortie coopérant avec un tube d'évacuation horizontale, une cloison circulaire interne délimitant avec la paroi cylindrique un canal de forme hélicoïde descendante débouchant dans le tube d'évacuation horizontale, la hauteur de la cloison circulaire étant inférieure à celle de la paroi cylindrique ;
- un couvercle plan recouvrant le corps, comportant une ouverture centrale bordée par une gorge ;
- un tube plongeur sensiblement de même diamètre que celui de cette ouverture centrale et dont le bord supérieur repose dans l'ouverture centrale ;
- un moyen d'étanchéité de l'ensemble selon l'invention par rapport à l'appareil solidaire comportant ce dernier ; et
- une bride cylindrique reposant dans la gorge du couvercle plan et sur laquelle est situé un capot amovible, un espace libre étant ménagé entre la bride et le capot,
lequel ensemble est caractérisé, selon la présente invention, par le fait que, d'une part, le capot comporte, sur sa face en regard de la bride, un doigt plongeur et, d'autre part, le tube plongeur comprend, dans son espace intérieur, un tube borgne recevant le doigt plongeur et comportant un tube latéral débouchant à l'extérieur de ce tube plongeur.

Selon un mode de réalisation, la face inférieure du capot comporte des nervures orientées de telle sorte que la masse d'eau traversant l'espace libre est entraînée en rotation.

Avantageusement, le tube plongeur est muni d'au moins deux nervures disposées entre le tube borgne et la paroi interne de ce tube plongeur.

De préférence, la face inférieure du couvercle comporte des ailettes arquées dans sa partie en regard du canal.

La description qui va suivre et qui ne présente aucun caractère limitatif, doit être lue en regard des figures annexées, parmi lesquelles :
- La figure 1 est une vue éclatée d'un ensemble de vidage à sortie horizontale pour appareil sanitaire, en l'occurrence une bonde pour bac receveur de douche ;
- La figure 2 est une vue en coupe verticale de l'ensemble selon la figure 2 ; et,
- La figure 3 est une vue éclatée d'un autre mode de réalisation d'un ensemble selon la figure 1.

Ainsi qu'on peut le voir sur ces figures et notamment sur la figure 1, un ensemble de vidage à sortie horizontale pour appareil sanitaire, plus particulièrement une bonde pour bac receveur de douche, comprend :
- un corps 1 comportant un fond 2 circulaire et une paroi cylindrique 3 munie d'un orifice de sortie (non visible sur les figures) coopérant avec un tube d'évacuation 4 horizontale , une cloison circulaire interne 5 délimitant avec la paroi cylindrique 3 un canal 6 de forme hélicoïde descendante débouchant dans le tube d'évacuation 4 horizontale, la hauteur de la cloison circulaire 5 étant inférieure à celle de la paroi cylindrique 3 ;
- un couvercle 7 plan recouvrant le corps 1, comportant une ouverture centrale 8 bordée par une gorge 9 circulaire;
- un tube plongeur 10 sensiblement de même diamètre que celui de l'ouverture centrale 8 et dont le bord supérieur 11 repose dans l'ouverture centrale 8;
- un moyen d'étanchéité 12 de l'ensemble selon l'invention par rapport à l'appareil solidaire comportant ce dernier ; et
- une bride cylindrique 18, disposée sur le moyen de fixation et d'étanchéité, sur laquelle est situé un capot amovible 13, un espace libre 14 étant ménagé entre cette bride 18 et ce capot 13.

Selon la présente invention, d'une part, le capot 13 comporte, sur sa face 13a en regard de la bride 12, un doigt plongeur 15, et, d'autre part, le tube plongeur 10 comprend, dans son espace intérieur, un tube borgne 16 recevant le doigt plongeur 15 et comportant un tube latéral 17 débouchant à l'extérieur de ce tube plongeur 10. Ce doigt plongeur 15 permet d'éviter que des impuretés pénètrent dans le tube borgne 16 et de ce fait le bouchent.

Le moyen d'étanchéité est constitué par un joint 12 à lèvres de forme générale cylindrique coopérant avec l'orifice d'évacuation de l'appareil sanitaire comportant un ensemble de vidage selon la présente invention. La bride 18 repose directement sur le joint 12.

Le sous-ensemble constitué par le corps 1 et le tube plongeur 10 forme un siphon : l'eau évacuée traverse le tube plongeur 10 pour tomber dans la cuvette délimitée par le fond 2 du corps 1 et la cloison cylindrique 5, puis passe par-dessus cette dernière pour pénétrer dans le canal 6 et être évacuée par le tube d'évacuation 4.

De façon connue, le couvercle 7 et la paroi cylindrique 3 comporte chacun des moyens de fixation coopérant entre eux afin de maintenir en position ce couvercle sur le corps 1.

L'espace 14 entre la bride 18 et le capot 13 peut être réalisé de façon connue : cet espace 14 permet l'écoulement en continu de l'eau présente dans l'appareil sanitaire. Dans le présent exemple de réalisation, le tube plongeur 15 comporte à sa périphérie et à une certaine distance de son extrémité libre des ergots 15a reposant sur le sommet du trou borgne 16 de telle sorte que le capot 13 ne repose pas sur la bride 18 et créant ainsi l'espace libre 14.

L'extrémité ouverte 16a du tube borgne 16 comporte des moyens pour fixer l'embout d'un flexible, tel que celui d'un flexible de douche : par exemple, elle est filetée.

Lorsque l'on veut nettoyer un tel ensemble de vidage à sortie horizontale, plus particulièrement une bonde pour bac receveur de douche, il suffit de retirer le capot amovible 13, de désolidariser la douchette de son flexible et fixer ce dernier sur l'extrémité ouverte 16a du trou borgne 16 : en ouvrant le robinet d'eau froide de la douche, l'eau sous pression pénètre dans le tube borgne 16 et en sort par le tube latéral 17 pour pénétrer dans le canal 6 et être évacuée par le tube d'évacuation 4 horizontale. Cette eau étant sous une pression bien supérieure à celle d'une eau d'évacuation, provoque un effet de chasse permettant ainsi le nettoyage du corps 1 dans lequel s'accumulent tous les éléments évacués lors de l'utilisation normale de l'appareil sanitaire comportant un tel ensemble de vidage.

Selon un mode de réalisation avantageux de la présente invention comme représentée à la figure 4, la face inférieure 13a du capot 13 comporte des nervures 13b orientées de telle sorte que la masse d'eau traversant l'espace libre 14 est entraînée en rotation : ainsi est généré un vortex interne entraînant les impuretés avec cette masse d'eau.

De même, le tube plongeur 10 est muni d'au moins deux nervures 10a disposées entre le tube borgne 16 et la paroi interne de ce tube plongeur.

Enfin, la face inférieure 7a du couvercle 7 comporte des ailettes arquées 7b dans sa partie en regard du canal 6 : le débit d'eau sortant de ce canal 6 est ainsi augmenté par effet centrifuge et par effet Coriolis. Le tourbillon ainsi créé entraîne l'eau en rotation dans le tuyau d'évacuation, ce qui contribue à éviter le dépôt d'impuretés dans un tel appareil de vidage.

## Revendications

1. Ensemble de vidage à sortie horizontale pour appareil sanitaire, plus particulièrement une bonde pour bac receveur de douche, comprenant :
- un corps (1) comportant un fond (2) circulaire et une paroi cylindrique (3) munie d'un orifice de sortie coopérant avec un tube d'évacuation (4) horizontale , une cloison circulaire interne (5) délimitant avec la paroi cylindrique (3) un canal (6) de forme hélicoïde descendante débouchant dans le tube d'évacuation (4) horizontale, la hauteur de la cloison circulaire (5) étant inférieure à celle de la paroi cylindrique (3) ;
- un couvercle (7) plan recouvrant le corps (1), comportant une ouverture centrale (8) bordée par une gorge (9) circulaire;
- un tube plongeur (10) sensiblement de même diamètre que celui de l'ouverture centrale (8) et dont le bord supérieur (11) repose dans l'ouverture centrale (8) ; et
- une bride cylindrique (12) reposant dans la gorge (9) et sur laquelle est situé un capot amovible (13), un espace libre (14) étant ménagé entre la bride (12) et le capot (13).
**caractérisé par le fait que**, d'une part, le capot (13) comporte, sur sa face (13a) en regard de la bride (12), un doigt plongeur (15), et, d'autre part, le tube plongeur (10) comprend, dans son espace intérieur, un tube borgne (16) recevant le doigt plongeur (15) et comportant un tube latéral (17) débouchant à l'extérieur de ce tube plongeur (10).

2. Ensemble de vidage selon la revendication 1, **caractérisé par le fait que** la face inférieure (13a) du capot (13) comporte des nervures (13b) orientées de telle sorte que la masse d'eau traversant l'espace libre (14) est entraînée en rotation.

3. Ensemble de vidage selon la revendication 2, **caractérisé par le fait que** le tube plongeur (10) est muni d'au moins deux nervures (10a) disposées entre le tube borgne (16) et la paroi interne dudit tube plongeur.

4. Ensemble de vidage selon l'une quelconque des revendications 1 à 3, **caractérisé par le fait que** la face inférieure (7a) du couvercle (7) comporte des ailettes arquées (7b) dans sa partie en regard du canal (6).

## Patentansprüche

1. Ablaufvorrichtung mit horizontalem Ablauf für Sanitäreinrichtungen, insbesondere eine Spund für Duschwannen, umfassend:
- einen Körper (1) umfassend einen runden Boden (2) und eine zylindrische Wand (3), welche mit einer Auslassöffnung ausgestattet ist und mit einem horizontalen Ablaufrohr (4) zusammenwirkt, eine interne kreisförmige Trennwand (5), welche zusammen mit der zylindrischen Wand (3) eine Rinne (6), welche eine abfallende Spiral-Form aufweist, ist bildet, welche im horizontalen Ablaufrohr (4) mündet, wobei die Höhe der kreisförmigen Trennwand (5) niedriger ist als die der zylindrischen Wand (3);
- eine plane Abdeckung (7), welche den Körper (1) abdeckt, umfassend eine zentrale Öffnung (8), welche von einer Ringnut (9) eingefasst ist;
- ein Tauchrohr (10), welches im Wesentlichen den gleichen Durchmesser wie die zentralen Öffnung (8) aufweist und dessen obere Kante (11) in der zentralen Öffnung (8) aufliegt; und
- ein zylindrischer Flansch (12), welcher in der Ringnut (9) aufliegt und auf welchem eine abnehmbare Abdeckung (13) angeordnet ist, wobei ein Freiraum (14) zwischen dem Flansch (12) und der Abdeckung (13) angebracht ist,
**dadurch gekennzeichnet, dass** einerseits die Abdeckung (13) auf der dem Flansch (12) zugekehrte Seite (13a) einen Tauchkolben (15) umfasst, und andererseits das Tauchrohr (10) im inneren Bereich ein Blindrohr (16) umfasst, welches den Tauchkolben (15) aufnimmt, und ein laterales Rohr (17) aufweist, welches im Äußeren des Tauchrohres (10) mündet.

2. Ablaufvorrichtung gemäß Anspruch 1, **dadurch gekennzeichnet, dass** die Innenseite (13a) der Abdeckung (13) Stege (13b) umfasst, welche so angeordnet sind, dass die durch den Freiraum (14) durchlaufenden Wassermassen in Rotation sind.

3. Ablaufvorrichtung gemäß Anspruch 2, **dadurch gekennzeichnet, dass** das Tauchrohr (10) mit mindestens 2 Stegen (10a) ausgestattet ist, welche zwischen dem Blindrohr (16) und der Innenwand des Tauchrohres angeordnet sind.

4. Ablaufvorrichtung gemäß einem der Ansprüche 1 bis 3, **dadurch gekennzeichnet dass** die Innenseite (7a) der Abdeckung (7) in dem der Rinne (6) zugewandten Bereich gebogene Flügel (7b) umfasst.

## Claims

1. Horizontal outlet drainage assembly for sanitary appliances, more particularly a shower tray drain, comprising:
- a body (1) having a circular bottom (2) and a cylindrical wall (3) provided with an outlet opening cooperating with a horizontal discharge tube (4), an internal circular partition (5) delimiting with the cylindrical wall (3) a descending helical channel (6) opening into the horizontal discharge tube (4), the height of the circular partition (5) being less than that of the cylindrical wall (3);
- a flat cover (7) covering the body (1), comprising a central opening (8) bordered by a circular groove (9);
- a dip tube (10) substantially of the same diameter as that of the central opening (8) and whose upper edge (11) rests in the central opening (8); and
- a cylindrical flange (12) resting in the groove (9) and on which is located a removable hood (13), a free space (14) being provided between the flange (12) and the hood (13).
**characterized in that**, on the one hand, the hood (13) has, on its face (13a) facing the flange (12), a plunger pin (15), and, on the other hand, the dip tube (10) comprising, in its interior space, a blind tube (16) receiving the plunger pin (15) and having a side tube (17) opening outside this dip tube (10).

2. Drainage assembly according to claim 1, **characterized in that** the underside (13a) of the hood (13) has ribs (13b) oriented so that the mass of water passing through the free space (14) is driven in rotation.

3. Drainage assembly according to claim 2, **characterized in that** the dip tube (10) is provided with at least two ribs (lOa) arranged between the blind tube (16) and the inner wall of said dip tube,

4. Drainage assembly according to any one of claims 1 to 3, **characterized in that** the underside (7a) of the cover (7) has arched fins (7b) in its part facing the channel (6).
